# EUROPÄISCHE PATENTSCHRIFT

(11) **EP 1 132 549 B1**
(45) Veröffentlichungstag und Bekanntmachung des Hinweises auf die Patenterteilung: **15.09.2004**
(21) Anmeldenummer: 00810201.4
(22) Anmeldetag: 10.03.2000
(51) Int. Cl.: E04H 17/16

(54) **Modulare Abschrankung**
Modular closing device
Dispositif de fermeture modulair

(43) Veröffentlichungstag der Anmeldung: 12.09.2001
(73) Patentinhaber: Rudolf Ruch AG, 3457 Wasen im Emmental (CH)
(72) Erfinder: Scheidegger, Christoph, 3454 Sumiswald (CH)
(74) Vertreter: BOVARD AG - Patentanwälte

(56) Entgegenhaltungen:
- FR-A- 2 493 470
- US-A- 3 734 467
- US-A- 3 822 850
- US-A- 5 494 261

## Beschreibung

Die Erfindung betrifft eine modulare Abschrankung, bei der jedes Modul einen Rahmen aus Hohlprofilen aufweist, der mit einem tafelartigen Element mindestens teilweise ausgefüllt ist, wobei das tafelartige Element in Längsschlitze ragt, die in den Hohlprofilen vorgesehen sind.

Derartige Abschrankungen dienen beispielsweise zum Umzäunen von Maschinen und Anlagen, um diese vor Manipulationen durch Unbefugte zu schützen, aber insbesondere auch, um Menschen vor Verletzungen durch Berühren von Teilen der Maschinen oder Anlagen zu schützen.

Es sind modulare Abschrankungen wie in US-A-3 734 467 bekannt, bei denen jedes Modul einen Rahmen aus Profilrohr aufweist, der mit einem tafelartigen Element, beispielsweise einem Drahtnetz oder einem Blech ausgefüllt ist. Die Rahmen sind dabei entweder geschweisst oder mittels Eckverbindern zusammengefügt. Die Nachteile dieser bekannten Abschrankungen bestehen insbesondere darin, dass die den Rahmen bildenden Teile exakt masshaltig sein müssen und deren Zusammenbau relativ aufwendig ist. Ein weiterer, erheblicher Nachteil solcher Abschrankungen mit starren Rahmen zeigt sich dann, wenn mehrere Module in einer Reihe auf einem Boden aufgestellt werden, der Unebenheiten und/oder Gefälle aufweist. Die senkrechten Profile zweier aneinander angrenzender Module sind dann nämlich oft nicht parallel, so dass in der Abschrankung unerwünschte Lücken bestehen und sich darüber hinaus Schwierigkeiten ergeben, wenn benachbarte Module miteinander verbunden werden sollen.

Ausgehend von diesem Stand der Technik liegt der Erfindung die Aufgabe zugrunde, eine modulare Abschrankung der erwähnten Art vorzuschlagen, welche die genannten Nachteile überwindet. Insbesondere soll die erfindungsgemässe modulare Abschrankung sehr einfach herzustellen und zu montieren sein und mit minimalem Aufwand an Unebenheiten und/oder Gefälle des sie tragenden Bodens angepasst werden können.

Diese Aufgaben werden durch eine modulare Abschrankung der eingangs genannten Art gelöst, die dadurch gekennzeichnet ist, dass jeweils zwei in einem Winkel zueinander stehende Hohlprofile mit Spiel in einen Eckverbinder ragen, derart, dass sie in der Rahmenebene in einem Winkelbereich verstellbar sind und dass das Modul ausschliesslich über das tafelartige Element zusammengehalten wird, indem dieses an seinen Rändern Verdickungen aufweist, deren Abmessung rechtwinklig zu seiner Ebene die Breite der Längsschlitze übersteigt.

Dadurch, dass die Hohlprofile mit Spiel in den Eckverbindern aufgenommen sind, ist der Rahmen nicht starr, sondern die Eckverbinder haben die Wirkung von Gelenken, so dass der Rahmen in einem beschränkten Bereich zu einem Rhomboid oder Trapez verformt werden kann. Diese Module können somit mit geringstem Aufwand zu einer geschlossenen Abschrankung zusammengestellt werden, bei der die vertikalen Hohlprofile zweier benachbarter Module auch auf unebenem und/oder geneigtem Boden exakt parallel sind. Dadurch, dass das Modul ausschliesslich über das tafelartige Element zusammengehalten wird, wird dessen Herstellung und Montage äusserst einfach. Die Hohlprofile müssen nur zugeschnitten und in die Eckverbinder gesteckt werden. Auf eine Befestigung der Hohlprofile untereinander oder in den Eckverbindern, wie dies bei Abschrankungen des Standes der Technik erforderlich ist, kann verzichtet werden.

Besondere Ausführungsarten der erfindungsgemässen Abschrankung sind in den abhängigen Ansprüchen umschrieben.

Nachfolgend wird unter Bezugnahme auf die beiliegenden Zeichnungen ein Ausführungsbeispiel der erfindungsgemässen Abschrankung detailliert beschrieben. Es zeigt:
- Figur 1: zwei Module einer modularen Abschrankung nach dem Stand der Technik,
- Figur 2: zwei Module eines Ausführungsbeispiels einer erfindungsgemässen modularen Abschrankung,
- Figur 3: eine teilweise geschnittenen Ansicht eines Eckbereichs eines Moduls gemäss Figur 2,
- Figur 4: den Bereich von Figur 3 in verstelltem Zustand,
- Figur 5: eine perspektivische auseinandergezogene Ansicht eines Eckbereichs des Ausführungsbeispiels,
- Figur 6: eine Ansicht ähnlich Figur 5 eines anderen Ausführungsbeispiels und
- Figur 7: die Anordnung und Wirkung von Stapelnocken und entsprechenden Vertiefungen an den Eckverbindern.

Figur 1 zeigt in einem abgeschnittenen Aufriss zwei Module 1 einer herkömmlichen modularen Abschrankung. Jedes Modul 1 besteht aus einem Rahmen, der durch zwei vertikale Hohlprofile 3 und zwei horizontale Hohlprofile 4 gebildet wird, die durch vier Eckverbinder 5 zusammengehalten werden. Die Hohlprofile 3 und 4 weisen in ihrer zur Innenseite des Rahmens gerichteten Fläche einen durchgehenden Längsschlitz auf, der ein Gitter 7 aufnimmt. Die Hohlprofile 3, 4 sind in den Eckverbindern 5 durch Schrauben oder durch Schweissnähte befestigt. An den unteren Eckverbindern sind Füsse 6 befestigt, welche die Module 1 auf dem Boden 2 abstützen. Wie in Figur 1 deutlich zu sehen ist, geht der Boden, der in der rechten Hälfte der Figur genau horizontal verläuft, nach links in ein Gefälle über. Dies ist sowohl bei Fabrikhallen als auch insbesondere bei Plätzen im Freien oft der Fall, weil dafür gesorgt werden muss, dass auf den Boden gelangendes Wasser abfliesst. Bei den starren, rechtwinkligen Rahmen des Standes der Technik wirkt sich dieses Gefälle des Bodens 2 störend aus, indem, wie in der Mitte der Figur zu erkennen ist, die vertikalen Hohlprofile 3 der beiden benachbarten Module 1 nicht parallel zueinander verlaufen. Dadurch entstehen zwischen benachbarten Modulen Lücken, die je nach Verlauf des Bodengefälles, nach unten oder nach oben hin zunehmen, wie dies in Figur 1 durch die Masse W und X verdeutlicht wird. Wenn jeweils zwei benachbarte Module miteinander, beispielsweise durch aus Haken und Ösen bestehende Kupplungen, verbunden werden sollen, können entweder diese Kupplungen nicht oder nur mit Schwierigkeiten verbunden werden, oder mindestens einer der Füsse 6 verliert den Kontakt mit dem Boden, wodurch die Abschrankung an Stabilität und Standfestigkeit verliert. Zwar kann diesen Schwierigkeiten durch höhenverstellbare Füsse teilweise begegnet werden, doch ist das Verstellen der Füsse eine mühsame Arbeit, die unter Umständen nach jedem Deplazieren von Modulen wiederholt werden muss.

Figur 2 zeigt in einer der Darstellung nach Figur 1 entsprechenden Ansicht zwei Module 1 einer modularen Abschrankung gemäss der Erfindung. Dabei sind bei den Hohlprofilen 3, 4 und bei den Eckstücken 5 des auf der linken Seite der Figur 2 dargestellten Moduls nur die Umrisse gezeichnet, so dass sichtbar ist, wie das Gitter 7 sich in die Hohlprofile 3, 4 hinein erstreckt. Damit die mittleren vertikalen Hohlprofile 3 trotz des unebenen Bodens 2 genau parallel zueinander ausgerichtet sind, wurde der Rahmen des linken Moduls 1 aus seiner Rechteckform zu einem Trapez verstellt. Dies wird durch das Winkelspiel ermöglicht, mit dem die Hohlprofile 3, 4 in den Eckstücken 5 aufgenommen sind. Wie man beim unteren Hohlprofil 4 des in der Figur 2 linken Moduls 1 sieht, verläuft dieses parallel zum Boden 2, wogegen das Gitter 7 dieses Moduls 1 horizontal und parallel zum unteren Hohlprofil 4 des in der Figur 2 rechten Moduls 1 verläuft.

Figur 3 zeigt einen Eckbereich eines Moduls 1 in einer gegenüber den Figuren 1 und 2 vergrösserten, teilweise geschnittenen Ansicht. Der Eckverbinder 5 besteht aus zwei schalenartig miteinander verbundenen Hälften, wie dies besonders deutlich in den Figuren 5 und 6 zu sehen ist, wobei in Figur 3 nur eine dieser Hälften dargestellt ist, um den Blick ins Innere des Eckverbinders 5 freizugeben. Die Hohlprofile 3 und 4 sind mit Spiel in entsprechenden Öffnungen 14 des Eckverbinders 5 aufgenommen, aber nicht befestigt. Das Modul 1 wird ausschliesslich durch das aus aufeinander geschweissten Gitterstäben 8 und 9 bestehende Gitter 7 zusammengehalten. Beim vertikalen Hohlprofil 3 ragen die horizontalen Gitterstäbe 8 mit Spiel durch den Längsschlitz 13 und beim horizontalen Hohlprofil 4 ragen die vertikalen Gitterstäbe 9 mit Spiel durch den Längsschlitz 13. Die Breite der Längsschlitze 13 ist dabei so bemessen, dass jeweils der sich im Inneren des Hohlprofils 3 bzw. 4 befindende äusserste Gitterstab 9 bzw. 8 nicht durch den Längsschlitz 13 passt. Diese Konstruktion ermöglicht auch eine Anpassung der horizontalen und vertikalen Abmessungen des Rahmens. Die Abmessungen können gegenüber der in Figur 3 gezeigten Lage verkleinert werden, indem der Rahmen um das Mass 2Y zusammengeschoben wird, bis die Hohlprofile in gegenüberliegenden Eckverbindern auf den Grund der Öffnung 14 stossen. Andererseits können die Abmessungen gegenüber der in Figur 3 gezeigten Lage vergrössert werden, indem der Rahmen um das Mass 2Z auseinandergezogen wird, bis die äussersten Gitterstäbe an den Innenwänden der Hohlprofile im Bereich der Längsschlitze 13 anliegen. In den Eckverbindern 5 sind Befestigungslöcher 10 zum Anbringen der Füsse 6 vorgesehen.

Figur 4 zeigt mittels einer der Figur 3 entsprechenden Darstellung, dass das erwähnte Spiel, mit dem die Hohlprofile 3 und 4 im Eckverbinder 5 aufgenommen sind, es zwecks Erreichung des im Zusammenhang mit Figur 2 beschriebenen Zieles ermöglicht, die Hohlprofile in der Rahmenebene um einen Winkel α zu verstellen und so den Rahmen aus seiner rechteckigen Form in eine Rhomboid- oder Trapezform zu bringen.

Figur 5 ist eine perspektivische Explosionsansicht eines Eckbereichs des oben diskutierten Ausführungsbeispiels des erfindungsgemässen Moduls. In dieser Figur ist sehr gut zu erkennen, dass die Dicke des Gitters 7 etwa dem doppelten Durchmesser der Gitterstäbe 8 und 9 entspricht und dass die Breite der Längsschlitze 13 etwas grösser ist als der Durchmesser der Gitterstäbe, aber nicht so gross wie der Durchmesser von zwei Gitterstäben. Zum Montieren des Moduls 1 muss folglich das Gitter 7 in Längsrichtung der Hohlprofile 3, 4 in die Längsschlitze 13 geschoben werden. Die aus zwei Hälften bestehenden Eckverbinder 5 werden so zusammengefügt, dass die Hohlprofile 3, 4 in die Öffnungen 14 zu liege kommen. Schliesslich werden die beiden Hälften des Eckverbinders 5 durch eine durch das Loch 17 ragende (nicht dargestellte) Schraube zusammengehalten.

Figur 6 zeigt in ähnlicher Darstellung wie Figur 5 ein anderes Ausführungsbeispiel der Erfindung. Anstelle des Gitters 7 ist hier eine Platte 15 vorgesehen, die aus Blech oder aus einem Kunststoff, beispielsweise Plexiglas bestehen kann. Die Ränder dieser Platte 15 sind etwa rechtwinklig abgekantet, sie könnten aber auch umgebördelt sein. Wichtig ist, dass die rechtwinklig zur Plattenebene gemessene Dimension der Ränder grösser ist als die Breite der Längsschlitze 13, so dass die Platte 15 das Modul wie oben am Beispiel des Gitters 7 beschrieben zusammenhält. In den Bereichen der Eckverbinder 5 ist die Platte ausgeschnitten.

In Figur 7 ist schliesslich anhand eines Ausschnitts gezeigt, wie die Module zum Lagern und/oder Transportieren aufeinander gestapelt werden können. Um ein gegenseitiges Verschieben der aufeinander gestapelten Module zu verhindern, ist an jedem Eckverbinder 5 ein Stapelnocken 11 (auch in den Figuren 5 und 6 sichtbar) und eine entsprechende Vertiefung 12 vorgesehen. In den teilweise geschnittenen Bereichen der Figur sieht man, wie jeweils ein Stapelnocken 11 in eine Vertiefung 12 eines benachbarten Moduls eingreift.

## Patentansprüche

1. Modulare Abschrankung, bei der jedes Modul (1) einen Rahmen aus Hohlprofilen (3, 4) aufweist, der mit einem tafelartigen Element (7; 15) mindestens teilweise ausgefüllt ist, wobei das tafelartige Element (7; 15) in Längsschlitze (13) ragt, die in den Hohlprofilen (3, 4) vorgesehen sind, **dadurch gekennzeichnet, dass** jeweils zwei in einem Winkel zueinander stehende Hohlprofile (3, 4) mit Spiel in einen Eckverbinder (5) ragen, derart, dass sie in der Rahmenebene in einem Winkelbereich (α) verstellbar sind und dass das Modul (1) ausschliesslich über das tafelartige Element (7; 15) zusammengehalten wird, indem dieses an seinen Rändern Verdickungen (8, 9; 16) aufweist, deren Abmessung rechtwinklig zu seiner Ebene die Breite der Längsschlitze (13) übersteigt.

2. Modulare Abschrankung nach Anspruch 1, **dadurch gekennzeichnet, dass** mindestens einer der Eckverbinder (5) aus zwei Teilen zusammengesetzt ist, wobei die Trennebene der beiden Teile in Richtung der Rahmenebene verläuft.

3. Modulare Abschrankung nach einem der vorangehenden Ansprüche, **dadurch gekennzeichnet, dass** das tafelartige Element durchbrochen ist und vorzugsweise als Gitter (7) ausgebildet ist.

4. Modulare Abschrankung nach einem der Ansprüche 1 oder 2, **dadurch gekennzeichnet, dass** das tafelartige Element als Platte (15) ausgebildet ist, die beispielsweise aus Metall oder Kunststoff besteht.

5. Modulare Abschrankung nach einem der vorangehenden Ansprüche, **dadurch gekennzeichnet, dass** jeder Eckverbinder (5) auf einer Seite einen rechtwinklig zur Rahmenebene vorstehenden Stapelnocken (11) und auf der gegenüberliegenden Seite eine entsprechende Vertiefung (12) aufweist.

## Claims

1. Modular safety fence, in which each module (1) has a frame of hollow sections (3, 4), which is at least partially filled in with a panel-type element (7; 15), this panel-type element projecting into longitudinal slots (13), which are provided in the hollow sections (3, 4), **characterised in that** two hollow sections in each case, situated at an angle to each other, project with play into a corner connector (5) such that they are adjustable in an angular range (α) in the frame plane, and **in that** the module (1) is held together exclusively via the panel-type element (7; 15) **in that** this element has swellings (8, 9; 16) at its edges the dimension of which at a right angle to its plane exceeds the width of the longitudinal slots (13).

2. Modular safety fence according to claim 1, **characterised in that** at least one of the corner connectors (5) is made up of two parts, the plane of separation of the two parts running in the direction of the frame plane.

3. Modular safety fence according to one of the preceding claims, **characterised in that** the panel-type element is broken through and is preferably designed as a grating (7).

4. Modular safety fence according to one of the claims 1 or 2, **characterised in that** the panel-type element is designed as a plate (15), composed for example of metal or plastic.

5. Modular safety fence according to one of the preceding claims, **characterised in that** each corner connector (5) has on one side a stacking protrusion (11) and on the opposite side a corresponding recess (12).

## Revendications

1. Barrière modulaire, où chaque module (1) présente un cadre en profilé creux (3, 4) qui est rempli au moins d'un élément en forme de plaque(7; 15), l'élément en forme de plaque (7; 15) s'engageant dans des fentes longitudinales (13) qui sont prévues dans les profilés creux (3, 4), **caractérisée en ce que** respectivement deux profilés creux (3, 4) formant un angle l'un par rapport à l'autre s'engagent avec du jeu dans un coude de raccordement (5), **en ce qu'**ils sont réglables dans le plan de cadre dans une plage angulaire (α) et **en ce que** le module (1) est maintenu exclusivement par l'élément (7, 15) dans le fait que celui-ci présente sur ces bords des épaississements (8; 9; 16) dont la dimension dépasse la largeur de la fente longitudinale (13) en angle droit par rapport à son angle.

2. Barrière modulaire selon la revendication 1, **caractérisée en ce qu'**au moins l'un des coudes de raccord (5) est composé de deux parties, le plan de séparation des deux parties s'étendant dans le sens du plan de cadre.

3. Barrière modulaire selon l'une des revendications précédentes, **caractérisée en ce que** l'élément en forme de plaque est perforé et de préférence est réalisé comme une grille (7):

4. Barrière modulaire selon l'une des revendications 1 ou 2, **caractérisée en ce que** l'élément en forme de plaque est réalisé comme une plaque (15) qui se compose par exemple de métal ou de matière plastique.

5. Barrière modulaire selon l'une des revendications précédentes, **caractérisée en ce que** chaque coude de raccord (5) présente sur un côté une came d'empilage (11) faisant saillie en formant un angle droit par rapport au plan du cadre et sur le côté opposé une cavité correspondante (12).
